# EUROPÄISCHE PATENTSCHRIFT

(11) **EP 0 255 598 B1**
(45) Veröffentlichungstag und Bekanntmachung des Hinweises auf die Patenterteilung: **15.01.1992**
(21) Anmeldenummer: 87109070.0
(22) Anmeldetag: 24.06.1987
(51) Int. Cl.: G07G 1/00, A47B 88/22

(54) **Kassenlade**
Cash drawer
Tiroir de caisse

(30) Priorität: 06.08.1986 DE 3627120
(43) Veröffentlichungstag der Anmeldung: 10.02.1988
(73) Patentinhaber: Siemens Nixdorf Informationssysteme Aktiengesellschaft, 33102 Paderborn (DE)
(72) Erfinder: Kamin, Hartmut, D-3400 Göttingen (DE); Baitz, Günter, D-1000 Berlin 27 (DE)
(74) Vertreter: Schaumburg, Thoenes & Thurn

(56) Entgegenhaltungen:
- EP-A- 0 156 379
- DE-U- 8 608 037
- FR-A- 1 122 750
- FR-A- 2 365 982
- IBM TECHNICAL DISCLOSURE BULLETIN, Band 26, Nr. 10B, Marz 1984, Seiten 5773-5774, New York, US; R. KLUEWER et al.: "Pop-up cash box"

## Beschreibung

Die Erfindung betrifft eine Kassenlade mit einem kastenförmigen Gehäuse, dessen Oberseite teilweise durch eine feste Abdeckung und teilweise durch einen Deckel geschlossen ist, der im Bereich seiner Seitenränder an den Gehäuseseitenwänden verschiebbar und um eine zu diesen senkrechte Schwenkachse schwenkbar derart geführt ist, daß er beim Öffnen der Kassenlade mindestens teilweise unter die feste Abdeckung einschiebbar ist.

Es sind Kassenladen bekannt, bei denen nach Auslösen eines Mechanismus eine Geldschublade aus dem Kassengehäuse herausfährt. Dies bringt allerdings technische und ergonomische Nachteile mit sich, da einerseits die erlaubte maximale Ausfahrlänge der Schublade von Land zu Land verschieden ist und andererseits die bedienende Person ständig vor der ausfahrenden Lade zurückweichen muß.

Aus der EP-Al 72 370 ist eine Kassenlade bekannt, deren Deckel hochklappbar ist. Bei einer aus derselben Druckschrift bekannten anderen Ausführungsform ist der Deckel in das Gehäuse der Kassenlade einschiebbar. In beiden Fällen fährt jedoch beim Öffnen des Deckels die Geldschublade heraus. Dies hat die oben beschriebenen Nachteile zur Folge.

Aus der französischen Patentschrift l l22 750 ist eine Kassenlade der eingangs genannten Art bekannt, bei der zum Öffnen des vorderen Ladenbereiches der Deckel in einer kombinierten Schwenk- und Schiebebewegung unter die feste Abdeckung einschiebbar ist. Da in diesem Falle jedoch nur die Hälfte der Geldschublade freiliegt, muß diese um die halbe Länge aus dem Kassengehäuse herausgezogen werden, um einen vollen Zugriff auf die Geldfächer zu ermöglichen.

Der Erfindung liegt die Aufgabe zugrunde, eine Kassenlade der eingangs genannten Art anzugeben, die einerseits eine große Zugriffsöffnung besitzt, ohne andererseits die oben beschriebenen Nachteile einer ausfahrbaren Lade aufzuweisen.

Diese Aufgabe wird erfindungsgemäß dadurch gelöst, daß der Deckel zwei um die Schwenkachse gelenkig miteinander verbundene Deckelteile umfaßt, von denen das der festen Abdeckung nähere erste Deckelteil an den Gehäuseseitenwänden parallel zur festen Abdeckung verschiebbar geführt ist, wogegen das zweite Deckelteil mit mindestens einem Führungselement verbunden ist, das in einem radialen Abstand von der Schwenkachse mit einer an einer Gehäuseseitenwand ausgebildeten Steuerkurve in Eingriff steht, durch die bei einer Verschiebung des Deckels das zweite Deckelteil zwischen einer Schließstellung und einer Offenstellung verschwenkbar ist.

Eine derartige Kassenlade, beiden jedoch das schwenkbare Deckelteil einteilig ausgeführt ist, ist aus "IBM TECHNICAL DISCLOSURE BULLETIN, BAND 26, Nr 10B, MÄRZ 84, Seiten 5773-5774" bekannt.

Aufgrund der erfindungsgemäßen Ausbildung des Deckels kann die Zugriffsöffnung in dem Gehäuse so groß gemacht werden, daß auf die Anordnung einer ausfahrbaren Geldschublade verzichtet werden kann. Andererseits ist dennoch das klappbare Deckelteil nicht so breit, daß durch das Hochschwenken des Deckelteiles die Sicht auf eine auf der festen Abdeckung der Kassenlade angeordnete Kasse behindert wird.

Bei einer konstruktiv einfach zu realisierenden Ausführungsform der erfindungsgemäßen Kassenlade ist das Führungselement von einem Bolzen gebildet, der an einer mit dem zweiten Deckelteil verbundenen Lasche angeordnet ist und in einen die Steuerkurve bildenden Führungsschlitz in der Gehäuseseitenwand eingreift. Dabei kann die Steuerkurve so ausgebildet sein, daß sie einen parallel zum Gehäuseboden verlaufenden ersten Abschnitt und einen sich daran anschließenden zum Gehäuseboden hin gekrümmten zweiten Abschnitt aufweist, wobei der Abstand des ersten Abschnittes von der Schiebeführung für das erste Deckelteil kleiner als der Abstand des Führungselementes von der Schwenkachse ist. Zu Beginn der Öffnungsbewegung des Deckels führen beide Deckelteile eine horizontale Gleitbewegung aus. In dem Moment wo das Führungselement in den gekrümmten zweiten Abschnitt des Führungsschlitzes einläuft, wird der zweite Deckelteil zwangsweise verschwenkt, so daß er aufgeklappt ist, wenn der erste Deckelteil vollständig unter die feste Abdeckung eingeschoben ist. Zum Öffnen und Schließen des Deckels kann dieser in an sich bekannter Weise mit einer Antriebseinrichtung verbunden sein, so daß er sich beispielsweise durch Betätigen eines Entriegelungsmagneten automatisch öffnet.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Fig. l bis 3: jeweils einen schematischen Querschnitt durch eine erfindungsgemäße Kassenlade senkrecht zur Schwenkachse der Deckelteile in verschiedenen Stellungen des Deckels.

In den Fig. l bis 3 ist mit l0 das kastenförmige Gehäuse einer Kassenlade bezeichnet, die an ihrer Oberseite etwa zu einem Drittel durch eine feste Abdeckung l2 abgeschlossen ist, während eine sich etwa über zwei Drittel der Gehäuseoberseite erstreckende Zugriffsöffnung l4 durch einen allgemein mit l6 bezeichneten Deckel verschlossen ist (Fig. l). Der Deckel l6 besteht aus zwei plattenförmigen Deckelteilen l8 und 20, die durch ein Scharnier mit einer Gelenkachse 22 miteinander verbunden sind. Das der festen Abdeckung l2 näher gelegene erste Deckelteil l8 trägt an seinen parallel zu den Seitenwänden 24 des Gehäuses l0 verlaufenden Seitenrändern jeweils eine Rolle 26, die jeweils in einer parallel zur festen Abdeckung l2 an der zugehörigen Seitenwand 24 befestigten Schiene 28 geführt ist. Desgleichen sind an der Gelenkachse 22 in der Schiene 28 geführte nicht dargestellte Rollen angeordnet. Damit ist das erste Deckelteil l8 parallel zur festen Abdeckung l2 aus der in der Fig. l dargestellten Schließstellung so weit verschiebbar, bis es praktisch vollständig unter der festen Abdeckung l2 verschwindet (Fig. 3).

Das zweite Deckelteil 20 trägt an seinen zu den Seitenwänden 24 des Gehäuses l0 parallelen Rändern jeweils ein zum Gehäuseboden 30 hin gerichtetes Formblech 32, an dem ein zur Seitenwand 24 hin weisender Zapfen 34 befestigt ist. Dieser greift jeweils in einen Führungsschlitz 36 in der zugehörigen Seitenwand 24 oder in eine entsprechend geformte Führungsschiene. Dieser Führungsschlitz 36 weist einen ersten parallel zur Schiene 28 verlaufenden Abschnitt 38 und einen sich an diesen anschließenden zum Gehäuseboden 30 hin gekrümmten Abschnitt 40 auf. Wird nun der Deckel l6 aus der in der Fig. l dargestellten Schließstellung, in der das Deckelteil 20 mit seinem vorderen freien Rand in eine an der Gehäusevorderseite 42 ausgebildete Nut 44 eingreift, in Richtung des Pfeiles A verschoben, so bewegt sich auch das zweite Deckelteil 20 zunächst horizontal, solange die Zapfen 34 den Abschnitt 38 des Führungsschlitzes 36 durchlaufen. Wird der Deckel l6 über diesen Punkt hinaus weiter in Richtung des Pfeiles A verschoben, tritt der Zapfen 34 in den abwärts gekrümmten Abschnitt 40 des Führungsschlitzes 36 ein und wird an einer Weiterbewegung in Richtung des Pfeiles A gehindert. Dadurch wird das Deckelteil 20 zwangsweise in Richtung des Pfeiles B hochgeklappt, so daß dann die Kassenlade bequem zugänglich ist. Durch Niederdrücken des Deckelteiles 20 entgegen der Richtung des Pfeiles B oder durch ein Verschieben des Zapfens 34 in Richtung auf die Gehäusevorderwand 42 wird der Deckel l6 wieder in die in der Fig. l dargestellte Schließstellung überführt.

In den Fig. l bis 3 ist nur eine Seitenwand mit den an ihr angeordneten Teilen der Kassenlade dargestellt. Vorzugsweise ist ein entsprechendes Formblech 32 und eine Stift-Schlitz-Führung36,34 auch auf der anderen nicht dargestellten Seite der Kassenlade vorgesehen.

Die erfindungsgemäße Anordnung ermöglicht auch ohne die Anordnung einer herausziehbaren Schublade einen bequemen Zugriff zu den in der Kassenlade angeordneten Geldfächern. Dadurch kann die Kassenlade erheblich einfacher gestaltet werden, als dies bei einer Lade mit einer herausziehbaren Schublade der Fall ist.

## Patentansprüche

1. Kassenlade mit einem kastenförmigen Gehäuse, dessen Oberseite teilweise durch eine feste Abdeckung (12) und teilweise durch einen Deckel (16) geschlossen ist, der im Bereich seiner Seitenränder an den Gehäuseseitenwänden (24) verschiebbar und um eine zu diesen senkrechte Schwenkachse (22) schwenkbar derart geführt ist, daß er beim Öffnen der Kassenlade mindestens teilweise unter die feste Abdeckung einschiebbar ist, dadurch **gekennzeichnet,** daß der Deckel (l6) zwei um die Schwenkachse (22) gelenkig miteinander verbundene Deckelteile (l8, 20) umfaßt, von denen das der festen Abdeckung (l2) nähere erste Deckelteil (l8) an den Gehäuseseitenwänden (24) parallel zur festen Abdeckung (l2) verschiebbar geführt ist, wogegen das zweite Deckelteil (20) mit mindestens einem Führungselement (34) verbunden ist, das in einem radialen Abstand von der Schwenkachse (22) mit einer an einer Gehäuseseitenwand (24) ausgebildeten Steuerkurve (36) in Eingriff steht, durch die bei einer Verschiebung des Deckels (l6) das zweite Deckelteil (20) zwischen einer Schließstellung und einer Offenstellung verschwenkbar ist.

2. Kassenlade nach Anspruch l, dadurch **gekennzeichnet,** daß das Führungselement (34) von einem Bolzen gebildet ist, der an einer mit dem zweiten Deckelteil (20) verbundenen Lasche (32) angeordnet ist und in einen die Steuerkurve bildenden Führungsschlitz (36) in der Gehäuseseitenwand (24) eingreift.

3. Kassenlade nach Anspruch l oder 2, dadurch **gekennzeichnet,** daß die Steuerkurve (36) einen parallel zur festen Abdeckung und zum Gehäuseboden (30) verlaufenden ersten Abschnitt (38) und einen sich daran anschliessenden, zum Gehäuseboden (30) hin gekrümmten zweiten Abschnitt (40) aufweist, wobei der Abstand des ersten Abschnittes (38) von der Schiebeführung (28) für das erste Deckelteil (l8) kleiner als der Abstand des Führungselementes (34) von der Schwenkachse (22) ist.

## Claims

1. A cash register drawer comprising a box-shaped housing, the top of which is closed partially by a fixed cover (12) and partially by a cover (16) displaceable, in the region of its side edges, along the housing side walls (24) and being so guided for pivoting about a pivot axis (22) perpendicular to said housing side walls (24) that when the cash register drawer is opened said cover (16) is at least partially slidable beneath the fixed cover, characterised in that the cover (16) comprises two parts (18, 20) interconnected to pivot about the pivot axis (22), of which parts the first part (18) closer to the fixed cover (12) is guided for displacement along the housing side walls (24) in parallel relationship to the fixed cover (12), whereas the second cover part (20) is connected to at least one guide element (34) which, at a radial distance from the pivot axis (22), engages a camming means (26) formed on one side wall (24) of the housing, by which means the second cover part (20) is pivotable between a closed position and an open position on displacement of the cover (16).

2. A cash register drawer according to claim 1, characterised in that the guide element (34) is in the form of a pin disposed on a plate (32) connected to the second cover part (20) and engaging in a guide slot (36) in the housing side wall (24), said guide slot (36) forming the camming means.

3. A cash register drawer according to claim 1 or 2, characterised in that the camming means (36) comprises a first portion (38) extending parallel to the fixed cover and to the housing base (30) and a second portion (40) adjoining the same and curved towards the housing base (30), the distance between the first portion (38) and the slideway (28) for the first cover part (18) being smaller than the distance between the guide element (34) and the pivot axis (22).

## Revendications

1. Tiroir-caisse, comprenant un boîtier en forme de caisson dont la face supérieure est fermée en partie par un recouvrement fixe (12) et en partie par un couvercle (16) lequel est déplaçable, dans la région de ses bords latéraux, sur les parois latérales (24) et guidé de façon à pouvoir pivoter autour d'un axe de pivotement (22) perpendiculaire auxdites parois latérales de manière que, lors de l'ouverture du tiroir-caisse, il peut être repoussé au moins partiellement sous le recouvrement fixe, **caractérisé en ce** que le couvercle (16) comprend deux éléments de couvercle (18, 20) articulés autour de l'axe de pivotement (22), dont le premier élément de couvercle (18) plus proche du recouvrement fixe (12) est guidé sur les parois latérales (24) du boîtier de façon à pouvoir être déplacé parallèlement par rapport au recouvrement fixe (12), tandis que le second élément de couvercle (20) est relié à au moins un élément de guidage (34) qui coopère, à distance radiale de l'axe de pivotement (22), avec une came de commande (36) conformée sur l'une des parois latérales (24) du boîtier, par laquelle le second élément de couvercle (20) peut pivoter entre une position de fermeture et une position d'ouverture lors d'un déplacement du couvercle (16).

2. Tiroir-caisse selon la revendication 1, caractérisé en ce que l'élément de guidage (34) est constitué par un boulon monté sur une languette (32) rattachée au second élément de couvercle (20) et s'engageant dans une fente de guidage (36) ménagée dans la paroi latérale (24) du boîtier et formant la came de commande.

3. Tiroir-caisse selon l'une des revendications 1 ou 2, caractérisé en ce que la came de commande (36) comprend une première section (38) s'étendant parallèlement au recouvrement fixe et au fond (30) du boîtier auquel fait suite une seconde section (40) cintrée en direction du fond (30) du boîtier, la distance entre la première section (38) et le guidage coulissant (28) pour le premier élément de couvercle (18) étant inférieure à la distance entre l'élément de guidage (34) et l'axe de pivotement (22).
